# EUROPÄISCHE PATENTSCHRIFT

(11) **EP 0 737 892 B1**
(45) Veröffentlichungstag und Bekanntmachung des Hinweises auf die Patenterteilung: **23.04.1997**
(21) Anmeldenummer: 96109196.4
(22) Anmeldetag: 10.08.1993
(51) Int. Cl.: G03D 15/00, B65D 27/16

(54) **Fototasche für Abzüge**
Envelope for photographic prints
Enveloppe pour tirages photographiques

(30) Priorität: 14.09.1992 DE 4230689; 07.10.1992 DE 4233801
(43) Veröffentlichungstag der Anmeldung: 16.10.1996
(62) Teilanmeldung aus: 93112829.2
(73) Patentinhaber: PAUL KIESER DRUCKEREI GmbH & Co. KG, 86356 Neusäss/Augsburg (DE)
(72) Erfinder: Mögerlein, Gerhard, 86161 Augsburg (DE)
(74) Vertreter: Prüfer, Lutz H., Dipl.-Phys.

(56) Entgegenhaltungen:
- DE-A- 2 002 673
- DE-U- 8 623 263
- US-A- 2 400 406
- US-A- 2 420 963

## Beschreibung

Die Erfindung betrifft eine Fototasche.

In bekannter Weise liegt eine mit Auftragsnummer und Händleradresse bedruckte Auftragstasche im Bildershop auf. Durch den Verkäufer oder den Amateur werden handschriftlich Name und Adresse des Amateurs auf die Auftragstasche eingetragen. Alternativ ist auch eine Eintragung der Amateurdaten auf den Film denkbar, etwa auf einem dort vorgesehenen Speicher. Der Film wird in die Auftragstasche eingesteckt und per Abholdienst in einem Sammelbehälter zum Labor transportiert. Der Auftrag gelangt zu einer Einrichtung zum Bearbeiten von Filmen zum Erzeugen von Bildern. Am Ende der Bearbeitung werden Bilder und Negative in eine Fototasche, eine sogenannte Kombitasche verpackt. Um die Zuordnung zu gewährleisten, wird die mit Bildern und Film befüllte Fototasche in die ursprüngliche Auftragstasche eingesteckt. Nachteilig ist dabei insbesondere, daß die Auftragstasche infolge der bereits stattgefundenen Benutzung Knicke und Faltungen aufweist, was eine automatische Befüllung sehr erschwert.

Bei den mit der Einrichtung zu bearbeitenden und zu bedruckenden Fototaschen ergibt sich das Problem, daß diese automatisch von einem Vorratsstapel abgezogen und dem Drucker zugeführt werden müssen. Die Fototaschen sollen nach dem Befüllen auf einfache Weise verschließbar sein, es muß aber verhindert sein, daß die Taschen auf dem Vorratsstapel aneinander haften und so ein einwandfreies Abziehen jeder einzelnen Tasche von dem Stapel erschwert wird.

Aus der US-A-2 400 406 ist eine Tasche nach dem jeweiligen Oberbegriff der Ansprüche 1 und 2 bekannt. Dort wird zum (Wieder-)Verschliessen der Tasche eine zusätliche Verschlußlasche mit Klebestreifen über einem nicht bzw. wenig fasernden Oberflächenbereich verwendet. Aus dem DE-U 86 23 263 ist eine kombinierte Fototasche bekannt, die sowohl als Auftrags- wie auch als Bildertasche dient.

Aufgabe der Erfindung ist es, eine Fototasche anzugeben, die wiederverschließbar ist und trotzdem ohne zu haften auf einem Stapel abgelegt werden kann.

Die Aufgabe wird durch die in Patentansprüchen 1 oder 2 gekennzeichnete Fototasche gelöst.

Weiterbildungen der Erfindung sind in den Unteransprüchen angegeben.

Weitere Merkmale und Zweckmäßigkeiten der Erfindung ergeben sich aus der Beschreibung von Ausführungsbeispielen anhand der Figuren. Von den Figuren zeigen:
- Fig. 1: eine schematische Blockbilddarstellung einer Einrichtung zum Bearbeiten von Filmen und von Bildern;
- Fig. 2: eine abgewandelte Einrichtung zum Bearbeiten von Filmen und von Bildern;
- Fig. 3: eine perspektivische Ansicht einer ersten Ausführungsform der Fototasche;
- Fig. 4: eine Seitenansicht entlang der Schnittlinie III - III in Fig. 2;
- Fig. 5: eine perspektivische Darstellung einer zweiten Ausführungsform der Fototasche; und
- Fig. 6: eine Darstellung entsprechend Fig. 3 entlang der Linie IV - IV.

Die in Fig. 1 gezeigte Einrichtung 30 zum Bearbeiten von Filmen und von Bildern weist eine Eingangsstation 31 auf. Diese weist einen Barcodeleser 32 und einen Bildabtaster 33 auf. Die jeweiligen Ausgänge von Barcodeleser 32 und Bildabtaster 33 sind mit dem Eingang einer Datenverarbeitungseinrichtung 34 verbunden. Die Datenverarbeitungseinrichtung 34 ist ihrerseits ausgangsseitig mit dem Eingang eines Druckers 35 verbunden. Es ist eine schematisch dargestellte erste Transporteinrichtung 36 vorgesehen, die zu bedruckende Fototaschen 37 von einem Vorratsstapel abziehen und dem Drucker zuführen. Ferner ist eine schematisch dargestellte zweite Transporteinrichtung 38 vorgesehen, die mit Hilfe des Druckers 35 bedruckte Fototaschen 37 zu einer Befüllstation 39 führt.

Der Barcodeleser 32 ist so ausgebildet, daß er eine auf einer Auftragstasche 40 aufgedruckte, den Händler kennzeichnende Barcodeinformation liest. Der Bildabtaster 33 ist so ausgebildet, daß er die von dem Kunden bzw. dem Verkäufer handschriftlich eingetragene Kundeninformation 42 als Bild erfaßt. Die Datenverarbeitungseinrichtung 34 ist so ausgebildet, daß sie die abgetastete Information so verarbeitet und speichert und den Drucker 35 so ansteuert, daß dieser auf der zu bedruckenden Fototasche eine der Barcodeinformation 41 entsprechende Information aufdruckt und zusätzlich das der Kundeninformation 42 entsprechende Bild als Bild 42' auf der Fototasche aufdruckt. In Fig. 1 ist die bedruckte Rückseite der Fototasche am Ausgang des Druckers gezeigt. Im Bereich der Befüllstation 39 ist zum besseren Verständnis eine entsprechende Fototasche 37 gewendet von ihrer Innenseite her zu sehen.

Im Betrieb werden an der Eingangsstation 31 mit Hilfe des Barcodelesers 32 und des Bildabtasters 33 die auf der Auftragstasche 40 vorhandenen Händlerinformationen und die Kundeninformationen abgetastet und von der Datenverarbeitungseinrichtung 34 entsprechend verarbeitet und schließlich dem Drucker 35 zu dessen Ansteuerung zugeführt. Über die erste Transporteinrichtung 36 wird eine nicht bedruckte Fototasche von dem Vorratsstapel entnommen und derart bedruckt, daß das Bild der Kundeninformation wieder voll dargestellt wird. Darüber hinaus wird die Händlerinformation als Barcode und als entsprechende Information in Klarschrift einschließlich des Firmenlogos aufgedruckt. Dann wird die Tasche in die Befüllstation gebracht, in der Bilder und Filmstreifen eingelegt werden. Ein Einstecken der so befüllten Fototasche in die Auftragstasche ist nicht mehr erforderlich.

Die in Fig. 2 gezeigte abgewandelte Einrichtung unterscheidet sich gegenüber der oben beschriebenen Ausführungsform nur dadurch, daß die kundenspezifische Information wie Name und Adresse auf dem Film 42' aufgebracht ist. Die Aufbringung hat der Kunde z.B. über eine Eingabemöglichkeit an seiner Kamera in einem Speicherfeld des Filmes 42' eingegeben. Anstelle des Bildabtasters ist eine Leseeinrichtung 33' zum Auslesen des Speicherinhaltes vorgesehen, deren Ausgang mit der Datenverarbeitungseinrichtung 34 verbunden ist. Ansonsten stimmen die Einrichtungen 30 und 30' überein.

Der Betrieb unterscheidet sich gegenüber dem der ersten Einrichtung nur dadurch, daß die Leseeinrichtung 33' den Speicherinhalt liest und das Ergebnis der Datenverarbeitungseinrichtung 34 liefert. Ansonsten besteht Übereinstimmung.

Damit die Fototasche einerseits nach dem Befüllen mit einem mehrfach verschließbaren Verschluß verschließbar ist und andererseits die Fototaschen beim Entnehmen von dem Vorratsstapel nicht aneinander haften, weist die Fototasche in der ersten Ausführungsform eine Rückwand 1 und eine Vorderwand 2 auf.

Die beiden Wände sind entlang des bodenseitigen Randes 3 und der seitlichen Ränder 4, 5 miteinander fest verbunden. Auf diese Weise entsteht ein erster Taschenabschnitt 6 zur Aufnahme der gefertigten Bilder. Die Öffnung 7 der Tasche liegt auf der dem bodenseitigen Rand 3 gegenüberliegenden Seite.

Wie aus den Figuren ersichtlich ist, weist die Vorderwand 2 einen zweiten Taschenabschnitt 8 auf. Dieser weist eine mit dem öffnungsseitigen Rand der Vorderwand verbundene Rückwand 9 und eine mit dieser um einen bodenseitigen Rand 10 verbundene Vorderwand 11 auf. Der zweite Taschenabschnitt dient zum Aufnehmen der Filmstreifen. Der öffnungsseitige freie Rand der Rückwand 2 ist mit einer Deckwand 12 verbunden. Die Deckwand 12 ist um eine Schnitt- bzw. Faltlinie 13 in der durch den Pfeil 14 in Fig. 3 angedeuteten Weise auf die Vorderwand 2 hin in die in Fig. 3 gestrichelt gezeichnete Stellung so umschlagbar, daß damit der erste und der zweite Taschenabschnitt so geschlossen sind, daß Bilder und Film nicht aus den Taschenabschnitten herausfallen können.

Vorzugsweise sind die Deckwand 12, die Rückwand 1, die Vorderwand 2, die Rückwand 9 und die Vorderwand 11 einstückig ausgebildet und jeweils durch Knicken entlang der Knicklinie 13, des bodenseitigen Randes 3, des oberen Randes 15 der Vorderwand und des bodenseitigen Randes 10 des zweiten Taschenabschnittes gebildet. Seitlich sind die Rückwand 1 und die Vorderwand 2 bzw. die Rückwand 9 und die Vorderwand 11 durch Verkleben miteinander verbunden. Wie ferner aus den Figuren ersichtlich ist, ist die Deckwand 12 so ausgebildet, daß sie sich im geschlossenen Zustand im wentlichen vollständig über die Vorderwand 2 erstreckt.

Die Vorderwand 2 weist nahe ihres bodenseitigen Randes 3 im wesentlichen in der Mitte zwischen den beiden Seiten einen Bereich 16 auf. Dieser ist aus einem Material gebildet, welches die Eigenschaft hat, nicht oder nur unwesentlich auszufasern, wenn eine Klebeschicht mit dem Bereich zum Verschließen zusammenwirkt und wieder geöffnet wird, so daß ein mehrfaches Verschließen und wieder Öffnen möglich ist, ohne daß die Klebewirkung durch Herausziehen von Materialfasern und insbesondere Papierfasern nachteilig beeinflußt wird. Beispielsweise ist der Bereich gebildet aus einer aufgebrachten Polypropylenfolie oder einem aufgebrachten Dispersionslack.

Auf der in geschlossenem Zustand dem Bereich 16 gegenüberliegenden Stelle der Deckwand 12 weist diese eine beispielsweise durch Ausstanzen gebildete Ausnehmung 17 auf. Die Ausnehmung ist so geformt, daß sie in verschlossenem Zustand innerhalb des Bereiches 16 liegt. Sie kann auch deckungsgleich mit dem Bereich 16 geformt sein.

Zum Verschließen wird auf die beim Zusammenklappen der Vorderwand 2 abgewandte Seite der Deckwand 12 ein Aufkleber 18 von hinten auf die Ausnehmung 17 aufgeklebt. Dieser weist auf seiner im zusammengeklappten Zustand dem Bereich 16 zugewandten Vorderseite eine selbstklebende Fläche 19 auf. Der über die Ausnehmung 17 hinausgehende Abschnitt des Aufklebers bewirkt ein festes Verkleben mit der Deckwand 12 um die Ausnehmung herum. Der die Ausnehmung bedeckende Abschnitt klebt mit dem Abschnitt 16 zusammen zum Verschließen der Fototasche. Zum Öffnen kann der Verschluß geöffnet werden. Da das Material des Bereiches 16 nicht ausfasert, ist ein mehrfaches Verschließen ohne Minderung der Klebeeigenschaft möglich.

Der Aufkleber 18 ist bevorzugt so ausgebildet, daß er auf seiner der selbstklebenden Fläche 19 abgewandten Rückseite silikonbeschichtet ist und wenigstens einen abziehbaren selbstklebenden Etikettenabschnitt 20 aufweist. In dem gezeigten Auführungsbeispiel sind zwei solcher Etikettenabschnitte 20, 21 vorgesehen. Diese Etikettenabschnitte dienen dazu, beim Verschließen eine Information über den Preis oder Ähnliches aufzunehmen. Die Abschnitte werden dann im weiteren Betrieb, beispielsweise bei der Abrechnung auf den Kassenzettel aufgeklebt, so daß eine Übertragung der im Betrieb automatisch aufgedruckten Information auf einen Kassenzettel von Hand nicht mehr erforderlich ist.

Mit der oben beschriebenen Fototaschenausführung wird nicht nur erreicht, daß die Tasche wiederverschließbar ist. Vielmehr wird dadurch ermöglicht, daß die Fototaschen vor dem Befüllen stapelbar bleiben, ohne daß die Taschen aufgrund der Klebeabschnitte miteinander verkleben.

In den Fig. 5 und 6 ist eine abgewandelte Ausführungsform beschrieben. Die jeweils mit der ersten Ausführungsform übereinstimmenden Teile sind jeweils mit den gleichen Bezugszeichen versehen. Der Unterschied zwischen den beiden Ausführungsformen besteht in den nachfolgend beschriebenen Merkmalen:

An den der Knicklinie 13 gegenüberliegendem Rand 22 der Deckwand 12 schließt sich ein mit der Deckwand 12 über eine Knicklinie 23 verbundener Verschließrand 24 an. Der Abstand zwischen den beiden Knicklinien 13 und 23 ist wenigstens gleich und vorzugsweise ein wenig größer als der Abstand zwischen der Knicklinie 13 und dem bodenseitigen Rand 3, so daß der Verschließrand 24 auch dann um den unteren Rand 3 umgeschlagen werden kann, wenn die Tasche Bilder und Filmabschnitte aufgenommen hat. Die in der ersten Ausführungsform in der Deckwand 12 vorgesehene Ausnehmung 17 ist jetzt als Ausnehmung 25 in der Mitte des Verschließrandes 24 vorgesehen. Ferner ist anstelle des in der ersten Ausführungsform vorgesehenen Bereiches 16 ein seiner Eigenschaft entsprechender Bereich 26 auf der Rückwand 1 angeordnet. Die Lage des Bereiches 26 ist dabei so gewählt, daß beim Umschlagen des Verschließrandes 24 um den Rand 3 die Ausnehmung 25 innerhalb des Bereiches 26 liegt bzw. mit diesem deckungsgleich ist. Die Tasche wird in dieser Form gestapelt und bedruckt. Erst anschließend wird in gleicher Weise wie beim ersten Ausführungsbeispiel von der Rückseite her auf die Ausnehmung 25 ein Aufkleber 27 so über die Ausnehmung 25 geklebt, daß die Ausnehmung 25 vollständig abgedeckt ist und sich die klebende Fläche des Aufklebers durch diese hindurch erstreckt.

Im Betrieb wird nach dem Befüllen der Tasche mit den Bildern und Filmabschnitten die Tasche durch Umklappen der Deckwand 12 um die Linie 13 und anschließendes Umklappen des Verschließrandes 24 um die Knicklinie 23 um den bodenseitigen Rand 3 herum zur Rückwand 1 hin und Andrücken des klebenden Bereiches des Aufklebers 27 auf den Bereich 26 verschlossen.

Diese zweite Ausführungsform hat den Vorteil, daß die freien Seitenränder der Deckwand 12 sowie die freien Ecken fest an der Tasche gehalten sind und sich im Betrieb nicht herauswölben, wodurch sich beim Handhaben der Taschen, die in der Regel in einer Vielzahl in Transportbehältnisse eingegeben werden, der Vorteil ergibt, daß ein Ineinandergreifen der freien Seiten und Ecken von einer Tasche mit denen der anderen Tasche und damit ein Beschädigen der Taschen vermieden wird.

## Patentansprüche

1. Fototasche mit einer Tasche aus einer Rückwand (1) und einer damit an zwei Seiten und dem der Öffnung (7) der Tasche gegenüberliegenden bodenseitigen Rand (3) verbundenen Vorderwand (2) zum Aufnehmen von Bildern und Film und einer Deckwand (12), die mit dem öffnungsseitigen Rand (13) der Rückwand (1) verbunden ist und die um eine Linie (13) über die Öffnung (7) zum Abdecken derselben zu der Vorderwand hin umschlagbar ist, wobei die Vorderwand (2) in einem Bereich, der von der Deckwand (12) im umgeschlagenen Zustand abgedeckt ist, einen Abschnitt (16) wenig bzw. nicht fasernden Materiales aufweist, dadurch gekennzeichnet, daß die Deckwand (12) an der diesem Abschnitt entsprechenden Stelle eine Ausnehmung (17) aufweist.

2. Fototasche mit einer Tasche aus einer Rückwand (1) und einer damit an zwei Seiten und dem der Öffnung (7) der Tasche gegenüberliegenden bodenseitigen Rand (3) verbundenen Vorderwand (2) zum Aufnehmen von Bildern und Film und einer Deckwand (12), die mit dem öffnungsseitigen Rand (13) der Rückwand (1) verbunden ist und die um eine Linie (13) über die Öffnung (7) zum Abdecken derselben zu der Vorderwand (2) hin umschlagbar ist, dadurch gekennzeichnet,
daß angrenzend an den der Linie (13) gegenüberliegenden Rand (23) der Deckwand ein Verschließrandabschnitt (24) vorgesehen und mit dieser entlang einer Knicklinie verbunden ist, der Abstand zwischen den beiden Knicklinien (13, 23) wenigstens gleich dem Abstand zwischen der Linie (13) und dem bodenseitigen Rand (3) ist, zum Umschlagen um den bodenseitigen Rand (3), und die Rückwand (1) in einem Bereich, der von dem Verschließrandabschnitt (24) im umgeschlagenen Zustand abgedeckt ist, einen Abschnitt (26) wenig bzw. nicht fasernden Materiales und der Verschließrandabschnitt (24) an der entsprechenden Stelle eine Ausnehmung (25) aufweist.

3. Fototasche nach Anspruch 1 oder 2, dadurch gekennzeichnet, daß Rückwand (1) und Deckwand (12) einstückig ausgebildet sind und eine Knicklinie (13) vorgesehen ist.

4. Fototasche nach einem der Ansprüche 1 bis 3, dadurch gekennzeichnet,
daß die Ausnehmung (17, 25) im umgeschlagenen Zustand deckungsgleich mit dem Bereich (16, 26) ist oder kleiner ist und innerhalb des Bereiches (16, 26) liegt.

5. Fototasche nach einem der Ansprüche 1 bis 4, dadurch gekennzeichnet,
daß zum Verschließen ein selbstklebender Aufkleber (18) auf der im umgeschlagenen Zustand der Vorderwand (2) abgewandten Seite auf die Ausnehmung (17, 27) aufgeklebt ist.

6. Fototasche nach Anspruch 5, dadurch gekennzeichnet,
daß der Aufkleber (18) auf seiner Rückseite einen abnehmbaren selbstklebenden Etikettenabschnitt (20, 21) aufweist.

## Claims

1. A photograph envelope having a pocket comprising a rear wall (1) and a front wall (2) connected thereto on two sides and on the bottom edge (3) opposite the opening (7) of the pocket, for receiving pictures and film, and a covering wall (12) which is connected to the opening-side edge (13) of the rear wall (1) and may be folded about a line (13) towards the front wall and over the opening (7) to cover the latter, the front wall (2) having a portion (16) of low- or non-fraying material in a region which is covered by the covering wall (12) in the folded-over condition, characterized in that the covering wall (12) has a cutout (17) at the point corresponding to this portion.

2. A photograph envelope having a pocket comprising a rear wall (1) and a front wall (2) connected thereto on two sides and on the bottom edge (3) opposite the opening (7) of the pocket, for receiving pictures and film, and a covering wall (12) which is connected to the opening-side edge (13) of the rear wall (1) and may be folded about a line (13) towards the front wall and over the opening (7) to cover the latter, characterized in that a closing edge portion (24) is provided adjacent to the edge (23), opposite the line (13), of the covering wall and connected to the latter along a bend line, the spacing between the two bend lines (13, 23) is at least equal to the spacing between the line (13) and the bottom edge (3), for folding over about the bottom edge (3), and the rear wall (1) has a portion (26) of low- or non-fraying material in a region which is covered by the closing edge portion (24) in the folded-over condition, and the closing edge portion (24) has a cutout (25) at the corresponding point.

3. A photograph envelope according to Claim 1 or 2, characterized in that the rear wall (1) and covering wall (12) are constructed in one piece, and a bend line (13) is provided.

4. A photograph envelope according to one of Claims 1 to 3, characterized in that, in the folded-over condition, the cutout (17, 25) is congruent with the region (16, 26) or is smaller and lies within the region (16, 26).

5. A photograph envelope according to one of Claims 1 to 4, characterized in that, for closing, a self-adhesive adhesive portion (18) is joined by adhesion to the cutout (17, 27) on the side remote from the front wall (2) in the folded-over condition.

6. A photograph envelope according to Claim 5, characterized in that the adhesive portion (18) has a removable self-adhesive label portion (20, 21) on its rear side.

## Revendications

1. Pochette pour tirages photographiques comportant une pochette destinée à loger des photos et des films et formée d'une paroi arrière (1) et d'une paroi avant (2) assemblée avec cette dernière sur deux côtés et sur le bord (3) situé du côté du fond et opposé à l'ouverture (7) de la pochette, ainsi que d'une paroi de couverture (12) qui est assemblée avec le bord (13) situé du côté de l'ouverture de la paroi arrière (1) et peut être rabattue vers la paroi avant (2) sur une ligne (13) au-dessus de l'ouverture (7) pour couvrir cette dernière, la paroi avant (2) présentant dans une zone qui à l'état rabattu, est recouverte par la paroi de couverture (12), une section (16) réalisée dans un matériau s'effilant peu ou pas du tout, caractérisée en ce que la paroi de couverture (12) présente un creux (17) à l'endroit correspondant à cette section.

2. Pochette pour tirages photographiques comportant une pochette destinée à loger des photos et des films et formée d'une paroi arrière (1) et d'une paroi avant (2) assemblée avec cette dernière sur deux côtés et sur le bord (3) situé du côté du fond et opposé à l'ouverture (7) de la pochette ainsi que d'une paroi de couverture (12) qui est assemblée avec le bord (13) situé du côté de l'ouverture de la paroi arrière (1) et peut être rabattue vers la paroi avant (2) sur une ligne (13) au-dessus de l'ouverture (7) pour couvrir cette dernière, caractérisée en ce qu'une section marginale de fermeture (24) est prévue en étant disposée de manière adjacente au bord (23) opposé à la ligne (13) de la paroi de couverture et est assemblée avec cette dernière le long d'une ligne de pliage, en ce que la distance entre les deux lignes de pliage (13, 23) est au moins égale à la distance entre la ligne (13) et le bord (3) situé du côté du fond, pour rabattre sur le bord (3) situé du côté du fond et en ce que la paroi arrière (1) présente dans une zone qui, à l'état rabattu, est recouverte par la section marginale de fermeture (24), une section (26) réalisée dans un matériau s'effilant peu ou pas du tout et en ce que la section marginale de fermeture (24) présente un creux (25) à l'endroit correspondant.

3. Pochette pour tirages photographiques selon la revendication 1 ou la revendication 2, caractérisée en ce que la paroi arrière (1) et la paroi de couverture (12) sont conçues d'un seul tenant et qu'une ligne de pliage (13) est prévue.

4. Pochette pour tirages photographiques selon l'une quelconque des revendications 1 à 3, caractérisée en ce que, à l'état rabattu, le creux (17, 25) coïncide avec la zone (16, 26) ou est plus petit et se situe à l'intérieur de la zone (16, 26).

5. Pochette pour tirages photographiques selon l'une quelconque des revendications 1 à 4, caractérisée en ce que, pour la fermeture, une étiquette adhésive (18) est collée sur le creux (17, 27), du côté opposé à la paroi avant (2) à l'état rabattu.

6. Pochette pour tirages photographiques selon la revendication 5, caractérisée en ce que l'étiquette adhésive (18) présente sur sa face arrière une section d'étiquette (20, 21) adhésive séparable.
